# EUROPÄISCHE PATENTANMELDUNG

(11) **EP 2 618 430 A1**
(43) Veröffentlichungstag der Anmeldung: **24.07.2013**
(21) Anmeldenummer: 12192388.2
(22) Anmeldetag: 13.11.2012
(51) Int. Cl.: H01R 12/70, H01R 13/516, H01R 13/73, H01R 24/60, H01R 12/57

(54) **Elektrisches Verbindungselement sowie Verbund eines elektrischen Verbindungsele-ments mit einem Bauelement**

(30) Priorität: 12.01.2012 US 201261585656 P
(71) Anmelder: BIOTRONIK SE & Co. KG, 12359 Berlin (DE)
(72) Erfinder: Ruschel, Marina, 12679 Berlin (DE); Litzke, Jan, 13507 Berlin (DE); Hartmann-Bax, Kathy, 14947 Nuthe-Urstromtal (DE)
(74) Vertreter: Lindner-Vogt, Karin L.

(57) **Zusammenfassung**

Die Erfindung betrifft ein elektrisches Verbindungselement (10), das wenigstens einen Trägerkörper (50) und einen elektrischen Kontaktkörper (20) aufweist, der sich zu beiden Seiten (52, 54) des Trägerkörpers (50) erstreckt, wobei der wenigstens eine elektrische Kontaktkörper (20) an einem Isolierkörper (60) angeordnet ist, der mit dem Trägerkörper (50) gekoppelt ist.

Ferner betrifft die Erfindung einen Verbund aus einem solchen Verbindungselement (10) und einem Bauelement sowie ein elektrisches Gerät (110) mit einem Verbindungselement (10).

## Beschreibung

Die Erfindung betrifft ein elektrisches Verbindungselement sowie einen Verbund aus einem Verbindungselement mit einem Bauelement.

Es ist bekannt, dass bei verschiedenen elektrischen Geräten, etwa Defibrillatoren, aufsteckbare elektrische Bausteine oder Baugruppen angeschlossen werden. Häufig werden hierzu händisch einzelne Kontaktstifte mit entsprechenden Steckkontakten verbunden. Durchführungs-Pins zu Außenverdrahtungen sind ungünstig zu verschweißen und erfordern ein aufwändiges Design und/oder separate Verbindungsprozesse.

Der Erfindung liegt die Aufgabe zugrunde, ein Verbindungselement und einen Verbund anzugeben, mit der ein Anschließen eines Bausteins bzw. einer Baugruppe an das Verbindungselement bzw. ein elektrisches Gerät erleichtert wird.

Die Aufgabe wird erfindungsgemäß durch die Merkmale der unabhängigen Ansprüche gelöst. Günstige Ausgestaltungen und Vorteile der Erfindung ergeben sich aus den weiteren Ansprüchen und der Beschreibung.

Es wird ein elektrisches Verbindungselement vorgeschlagen, das wenigstens einen Trägerkörper und einen elektrischen Kontaktkörper aufweist, der sich zu beiden Seiten des Trägerkörpers erstreckt, wobei der wenigstens eine elektrische Kontaktkörper an einem Isolierkörper angeordnet ist, der mit dem Trägerkörper gekoppelt ist.

Vorteilhaft kann das Verbindungselement zum Anschließen eines elektrischen Bauteils oder einer Baugruppe eingesetzt werden. Insbesondere kann das Verbindungselement als Durchführung in einem Gehäuse eingesetzt werden, bei dem ein Bauteil oder eine Baugruppe von außen angeschlossen werden soll. Das Verbindungselement führt elektrische Verbindungen von einer Seite des Verbindungselements quer zur Längserstreckung zur anderen Seite, d.h. entlang einer Höhenrichtung des Verbindungselements. Das Verbindungselement kann mit Kontaktkörpern, welche die elektrische Verbindung zwischen zwei Bauteilen herstellen sollen, quer zur Längserstreckung und zur Höhenrichtung entlang einer Querrichtung einseitig oder beidseitig in regelmäßigen Abständen oder in Stufen bestückt. Bei der Bestückung in Stufen können die Kontaktkörper in parallelen Reihen angeordnet sein, die jeweils zueinander abgestufte Höhen aufweisen.

Das Verbindungselement ermöglicht eine hohe mechanische Stabilität, was für nachfolgende Fertigungsschritte und insbesondere Fügeschritte vorteilhaft ist. So ist es möglich, die Kontaktkörper auf der einen Seite des Verbindungselements insgesamt beispielsweise mit Kontaktflächen einer Leiterplatte fest zu fügen, während die Bereiche der Kontaktkörper auf der gegenüberliegenden Seite als Anschlüsse beispielsweise für einen Stecker dienen können. Gegebenenfalls können an diesen Bereichen der Kontaktkörper Anschlusselemente angebracht sein, um ein Gegenelement daran anzuschließen, beispielsweise Kontaktfähnchen, Kontaktfedern und dergleichen. Durch die hohe mechanische Stabilität können solche Anschlusselemente leicht mit den Kontaktkörpern gefügt werden.

Die Kontaktkörper können vorteilhaft durch ein flaches Bandmaterial gebildet sein. Dies ermöglicht einen flächigen elektrischen Kontakt mit niedrigem Kontaktwiderstand. Ein Fügen mit Kontaktflächen oder Anschlusselementen lässt sich sicher und reproduzierbar durchführen.

Gemäß einer vorteilhaften Ausgestaltung kann der Isolierkörper in seiner Längsrichtung und quer zu Höhenrichtung und Querrichtung zueinander beabstandete Aufnahmen für Kontaktkörper aufweisen, welche benachbarte Kontaktkörper gegeneinander in Längs- und/oder Querrichtung des Isolierkörpers isolieren. Eine platzsparende und elektrisch sichere Anordnung der Kontaktkörper ist möglich. Durch den Isolierkörper kann eine elektrische Kriechstrecke zwischen benachbarten Kontaktkörpern verlängert werden bei gleichzeitiger Verkleinerung der Durchführung. Ein Überschlagen elektrischer Potentiale zwischen verschiedenen Kontaktkörpern kann wirksam unterbunden werden.

Insbesondere können Kontaktkörper zu beiden Seiten einer Trennwand entlang der Längserstreckung des Isolierkörpers angeordnet sein. Damit ist eine hohe Anschlussdichte möglich. Die Länge des Isolierkörpers kann leicht an die Zahl der notwendigen Kontaktkörper angepasst werden. Ferner können die Kontaktkörper dazu dienen, mit dem Verbindungselement zu verbindende Bauelemente oder Baugruppen zu fixieren und zu positionieren. Das Verbindungselement kann beispielsweise für eine vormontierte Außenverdrahtung eines Geräts oder einer Baugruppe eingesetzt werden, an den ein "Header" oder andere anzuschließende Komponenten, wie etwa Sensoren oder dergleichen, angeschlossen werden können. Das so genannte Header-Bauteil dient der Kontaktierung der Elektrode. Im Header-Bauteil kann z.B. die Durchführung und Außenverdrahtung angeordnet sein und gegebenenfalls flüssigkeitsgeschützt versiegelt sein. In der Regel umfasst das Header-Bauteil mindestens eine Öffnung mit Anschlusskörpern oder Anschlussbuchsen, welche über die Außenverdrahtung mit den Kontaktkörpern elektrisch verbunden sind.

Vorteilhaft können die Aufnahmen für die Kontaktkörper in einem Rastermaß entlang der Längserstreckung angeordnet sein. Damit kann der Isolierkörper modular aufgebaut werden. Für die Gegenelemente der zu verbindenden Bauteile können die elektrischen Anschlüsse entsprechend im gleichen Rastermaß vorgesehen sein. Eine Standardisierung der Komponenten bzw. deren elektrischen Kontaktierungen ist ermöglicht. Die vorgegebene Geometrie ermöglicht automatisierte Prozesse zur Verbindungsherstellung möglich. Fügeprozesse bei der Herstellung des Verbindungselements wie auch der Gegenelemente der mit diesem zu verbindenden Bauteile können vereinfacht werden

Gemäß einer günstigen Ausgestaltung kann sich der Isolierkörper durch den Trägerkörper erstrecken. Der Trägerkörper kann insbesondere als Anlage gegen eine Gehäusewand dienen.

Gemäß einer günstigen Ausgestaltung kann sich der Isolierkörper im Bereich einer Durchführung für den oder die Kontaktkörper durch den Trägerkörper verbreitern. Dies ergibt eine besonders stabile Anordnung und ermöglicht eine elektrische Isolierung der Kontaktkörper.

Günstigerweise kann der oder können die Kontaktkörper auf wenigstens einer Seite des Trägerkörpers über den Trägerkörper und den Isolierkörper überstehen. Vorteilhaft kann mit dem Abstand eine elektrische Isolierung erreicht werden, falls ein elektrisches Potential über den Flansch am Gehäuse anliegt. Das wollen wir nicht. Ein Abstand ist zwecks Isolierung notwendig.

Gemäß einer vorteilhaften Ausgestaltung kann oder können ein oder mehrere Kontaktkörper ein gewinkeltes Profil mit wenigstens zwei Schenkeln aufweisen, wobei sich ein Schenkel quer zum anderen Schenkel erstrecken kann. Vorteilhaft ist z.B. ein in etwa L-förmiges Profil des Kontaktkörpers.

Gemäß einer günstigen Ausgestaltung kann der Trägerkörper wenigstens eine Positioniereinrichtung zur lokalen Positionierung des Verbindungselements aufweisen. Insbesondere kann die Positioniereinrichtung mit wenigstens einem Ende des Kontaktkörpers fluchten. Dies erlaubt eine gute Positioniergenauigkeit des Verbindungselements bezüglich einem zu verbindenden Bauteil, etwa einer Leiterplatte. Die Positioniereinrichtung kann einen Positionierstift oder mehrere Positionierstifte umfassen, die als Steckkontakte ausgebildet sein können. Alternativ kann vorgesehen sein, dass der oder die Stifte wie die Kontaktkörper mit der Leiterplatte gefügt werden. Zusätzlich kann die Positioniereinrichtung vorteilhafterweise eine mechanische Haltefunktion erfüllen, wenn diese auf der Leiterplatte in SMD-Technik mit verlötet wird.

Gemäß einer günstigen Ausgestaltung kann der Kontaktkörper aus einem Verbundmaterial gebildet sein, insbesondere aus zwei oder mehr metallisch leitenden Werkstoffen zusammengesetzt sein, z.B. aus reinen Metallen oder Legierungen, und/oder aus zwei oder mehreren Werkstoffen zusammengesetzt sein. Die Verbindung der Werkstoffe erfolgt üblicherweise durch Stoffschluss oder Formschluss oder eine Kombination von beidem. Denkbar ist jedoch auch, die Kontaktkörper aus einem Werkstoff zu bilden, der aus einem metallisch leitenden Werkstoffen besteht, etwa aus wenigstens einem der Gruppe Niob, Titan, Tantal, Gold, Edelstahl, Platin, Iridium, einer Nickellegierung wie MP-35N oder einer Mischung von zwei oder mehreren der Stoffe.

Gemäß einem weiteren Aspekt der Erfindung wird ein Verbund vorgeschlagen aus einem Verbindungselement mit wenigstens einem der vorstehend beschriebenen Merkmale und einem elektrischen Bauteil in Form einer Leiterplatte.

Gemäß einer weiteren günstigen Ausgestaltung kann der eine Schenkel als elektrischer Kontakt für einen elektrischen Gegenkontakt eines ersten elektrischen Bauteils dienen und der andere Schenkel als elektrischer Kontakt eines zweiten elektrischen Bauteils vorgesehen sein. Insbesondere kann der andere Schenkel mit einer Platine verbindbar sein. Das Verbindungselement ist insbesondere für eine Oberflächenmontage in so genannter SMD-Technologie geeignet. So kann das Verbindungselement mit einer Leiterplatte gefügt werden.

Gemäß einem weiteren Aspekt der Erfindung wird ein elektrisches Gerät vorgeschlagen mit einem Verbindungselement und/oder einem Verbund aus einem Verbindungselement und einem elektrischen Bauteil in Form einer Leiterplatte.

Die Erfindung erlaubt einen automatisierten Schweiß- und/oder Lötprozess. Durch den Isolierkörper, der entlang seiner Längserstreckung einen Steg bildet, ergibt sich ein stabiler Untergrund beim Fügeprozess, so dass die Handhabung der Elemente vereinfacht wird. Die Positioniereinrichtung ermöglicht eine genaue Positionierung mit gleichzeitiger Fixierung, was das Aufstecken einer montierbaren Baugruppe, z.B. eines Headers, oder einer vormontierten Außenverdrahtung oder anderen anzuschließenden Komponenten wie etwa Sensoren erleichtert. Ferner lässt sich die Positioniereinrichtung zum mechanischen Halt der Leiterplatte nutzen. Des Weiteren besteht die Möglichkeit, über das Verbindungselement eine Baugruppe, etwa einen Header, direkt an oder in einem Gehäuse zu verankern.

Die Erfindung ist nachfolgend beispielhaft, anhand von in Zeichnungen dargestellten Ausführungsbeispielen, näher erläutert. Es zeigen in schematischer Darstellung:
- Fig. 1: eine perspektivische Ansicht einer günstigen Ausgestaltung eines Verbindungselements nach der Erfindung,
- Fig. 2a, 2b: eine Draufsicht auf eine Schmalseite des Verbindungselements aus Fig. 1 (Fig. 2a) und einen Längsschnitt entlang der Linie 2b-2b (Fig. 2b);
- Fig. 3a, 3b: eine Draufsicht auf die Oberseite des Verbindungselements aus Fig. 1 (Fig. 3a) und einen Schnitt entlang der Linie 3b-3b (Fig. 3b);
- Fig. 4: eine Variante eines Verbindungselements mit einseitig angeordneten Kontaktkörpem, die in ihrer Höhe gestuft sind;
- Fig. 5a, 5b: eine Ansicht einer günstigen Ausgestaltung eines Kontaktkörpers (Fig. 5a) und eine Vorstufe des Kontaktkörpers bei der Herstellung (Fig. 5b); und
- Fig. 6: ein Beispiel eines elektrischen Geräts mit einer Ausgestaltung eines in das Gerät integrierten Verbindungselements, das an eine Außenverdrahtung des Geräts angebunden ist.

In den Figuren sind funktionell gleiche oder gleich wirkende Elemente jeweils mit denselben Bezugszeichen beziffert. Die Figuren sind schematische Darstellungen der Erfindung. Sie bilden nicht spezifische Parameter der Erfindung ab. Weiterhin geben die Figuren lediglich typischen Ausgestaltungen der Erfindung wieder und sollen die Erfindung nicht auf die dargestellten Ausgestaltungen beschränken.

Die Figuren 1, 2a, 2b, 3a, 3b zeigen verschiedene Ansichten und Schnitte einer günstigen Ausgestaltung eines Verbindungselements 10 nach der Erfindung, wobei Figur 1 eine perspektivische Ansicht einer günstigen Ausgestaltung eines elektrischen Verbindungselements 10 zeigt, sowie angedeutet einen Verbund des Verbindungselements 10 mit einem elektrischen Bauteil, beispielsweise einer Leiterplatte 100, mit dem das Verbindungselement 10 verbunden werden kann, insbesondere mit einem Fügeprozess. In der gezeigten Ausgestaltung sind Kontaktkörper 20 spiegelsymmetrisch zu einer Mittellinie angeordnet.

Das Verbindungselement 10 weist einen Trägerkörper 50 auf, der einen Isolierkörper 60 trägt. Der Trägerkörper 50 weist eine Oberseite 52 und eine Unterseite 54 auf. Der Isolierkörper 60 ist beispielsweise in einer Öffnung 58 des Trägerkörpers 50 eingesetzt. Denkbar ist auch, Isolierkörper 60 und Trägerkörper 50 einstückig auszubilden. Der Isolierkörper 60 kann zweckmäßigerweise aus Keramik gebildet sein. Denkbar ist auch die Verwendung von Kunststoff oder anderer nichtleitender Werkstoffe für den Isolierkörper 60.

Der Isolierkörper 60 weist eine Längserstreckung L in x-Richtung auf, sowie eine Höhenrichtung in z-Richtung und eine Querrichtung in y-Richtung. Der Isolierkörper 60 umfasst eine sich in Längsrichtung erstreckende stegartige Trennwand 66, die in regelmäßigen Abständen durch Querelemente 68 in der Querrichtung (y-Richtung) auf ihren beiden Seiten 62, 64 verbreitert ist. Der Isolierkörper 60 erstreckt sich durch den Trägerkörper 50, ragt über die Oberseite 52 hinaus und steht auch an dessen Unterseite 54 etwas über die Unterseite 54 hinaus. Der Abstand kann zur elektrischen Isolierung dienen.

Der Isolierkörper 60 kann jedoch je nach Bedarf auch mit der Unterseite 54 fluchten oder weniger tief in die Öffnung 58 eintauchen als der Trägerkörper 50 dick ist.

Im Bereich der Öffnung 58 des Trägerkörpers 50 ist der Isolierkörper 60 zu beiden Seiten 62, 64 verbreitert und weist einen Bereich 72 auf, der durch die Öffnung 58 führt. Dadurch wir die weiter unten beschriebene Führung der Kontaktkörper 20 verbessert. In Längsrichtung L neben dem Isolierkörper 60 ist eine Positioniereinrichtung 90 angeordnet, die beispielsweise als Stift ausgebildet ist und in einer Öffnung 56 durch den Trägerkörper 50 durchgeführt ist.

Der Isolierkörper 60 weist Aufnahmen 70 für Kontaktkörper 20 auf, welche in regelmäßigen Abständen entlang der Längserstreckung L angeordnet sind. Die Kontaktkörper 20 erstrecken sich entlang der Höhenrichtung (z-Richtung) durch den sich zu beiden Seiten 62, 64 verbreiternden Isolierkörper 60 und den Trägerkörper 50. Auf der Oberseite 52 des Trägerkörpers 50 ist ein erster Schenkel 22 zugänglich, an der Unterseite 54 ein zweiter Schenkel 24.

Wie in Figur 1 angedeutet ist, dienen die zweiten Schenkel 24 zur Kontaktierung eines Bauelements 100, beispielsweise Kontaktflächen 104 einer Leiterplatte 102, mit welcher das Verbindungselement 10 über die Kontaktkörper 20 zu einem Verbund zusammengefügt werden kann. Die Leiterplatte 102 kann beispielsweise Leitungen oder integrierte Schaltkreise beinhalten oder auch in SMD-Technik oberflächenmontierte elektrische Bauelemente aufweisen.

Die Positioniereinrichtung 90 kann so angeordnet sein, dass ihr unteres Ende 92 mit der Unterseite der zweiten Schenkel 24 der Kontaktkörper 20 fluchtet. Dadurch kann eine zusätzliche Haltefunktion bereitgestellt werden, da die Positioniereinrichtung in SMD-Technik mit an eine entsprechende Kontaktfläche 104 der Leiterplatte 102 angelötet werden kann. Das obere Ende 94 kann den Isolierkörper 60 überragen und zur Positionierung von an das Verbindungselement 10 anzuschließenden Elementen dienen. Eine Verbreiterung 96 am oberen Ende 94 dient der besseren Handhabung und durch den Hinterschnitt am unteren Ende der Verbreiterung der mechanischen Verankerung, beispielsweise zur Verankerung der Vergussmasse oder des Kunststoffs des Header-Bauteils (nicht dargerstellt).

Die Kontaktkörper 20 sind beispielsweise an beiden Seiten 62, 64 des Isolierkörpers 60 angeordnet und vorzugsweise aus einem flachen Bandmaterial gefertigt.

Figur 4 zeigt eine Variante eines Verbindungselements 10 mit gestuft angeordneten Reihen von Kontaktkörpern 20, die mit gleicher Höhe in der jeweiligen Reihe angeordnet sind, wobei die Reihen parallel zur stegartigen Trennwand 66 des Isolierkörper 60 angeordnet sind, und wobei die verschiedenen Reihen jeweils in ihrer Höhe gestuft sind mit von außen nach innen ansteigender Höhe. Parallel zur stegartigen Trennwand 66 ist eine Außenwand 66a so angeordnet, dass die Reihen der Kontaktkörper 20 auf einer Seite der stegartigen Außenwand 66a und somit einseitig bezogen auf eine Breitseite des Isolierkörpers 60 angeordnet sind. Dadurch ist es vorteilhaft möglich, zu verbindenden Teile von einer Seite her zu montieren.

Die Kontaktkörper 20 weisen jeweils ein L-förmiges Profil auf, wie in der Figur 5a detaillierter dargestellt ist. Der Kontaktkörper 20 weist einen ersten Schenkel 22 und einen quer dazu angeordneten Schenkel 24 auf und ist vorzugsweise aus einem flachen Bandmaterial gebildet. Die Kontaktkörper 20 können jedoch auch andere Profile aufweisen, beispielsweise aus einem geraden Bandmaterial gebildet sein.

Der Werkstoff, aus dem der Kontaktkörpers 20 gebildet ist, ist metallisch leitend und kann z.B. ein Metall, eine Metallmischung oder eine Legierung sein. Ferner kann der Kontaktkörper 20 aus einem Verbundmaterial gebildet sein, das aus zwei oder mehreren Materialkörpern zusammengesetzt ist. Beispielsweise können Bänder entlang ihrer seitlichen Kanten zusammengefügt werden, beispielsweise geschweißt werden, wie in Figur 5b angedeutet ist. Ebenso können Bänder an ihren Flachseiten miteinander verbunden werden. Die Bänder können auch ganz oder teilweise beschichtet sein, etwa als lötfähige Bauteile vorverzinnt sein.

Die Kontaktelemente 20 können in die Öffnungen 68 des Isolierkörpers 60 fest eingefügt sein, beispielsweise eingelötet, eingeklebt, eingespritzt, eingeschweißt oder umspritzt sein. Durch die rastermaßartige Anordnung entlang des Isolierkörpers 60 kann die Zahl der Anschlüsse des Verbindungselements 10 leicht erweitert werden, insbesondere kann der Isolierkörper 10 modular aufgebaut sein.

Durch das flache Bandmaterial der Kontaktkörper 20 und den Isolierkörper 60 wird eine ausreichend stabile Unterlage für einen sicheren Fügeprozess oder eine Federkontaktierung des Verbindungselements 10 gebildet. Das Verbindungselement 10 ist mit SMD-Technik lötbar. Die Positioniereinrichtung 90 bietet eine zweckmäßige Fixierung für die Leiterplatte 102.

Figur 6 illustriert eine günstige Ausgestaltung eines elektrischen Geräts 110, das ein Verbindungselement 10 und/oder einen Verbund aus Verbindungselement 10 und einem Bauteil 100, beispielsweise einer Leiterplatte 102, aufweist. An den Kontaktkörpern 20 sind Verlängerungen 120 angebracht, die eine Außenverdrahtung des Geräts 110 bilden, an die z.B. Funktionsbaugruppen, Komponenten wie Sensoren etc. angeschlossen werden können.

## Patentansprüche

1. Elektrisches Verbindungselement (10), das wenigstens einen Trägerkörper (50) und einen elektrischen Kontaktkörper (20) aufweist, der sich zu beiden Seiten (52, 54) des Trägerkörpers (50) erstreckt, wobei der wenigstens eine elektrische Kontaktkörper (20) an einem Isolierkörper (60) angeordnet ist, der mit dem Trägerkörper (50) gekoppelt ist.

2. Verbindungselement nach Anspruch 1, wobei der Isolierkörper (60) in seiner Längsrichtung (L) zueinander beabstandete Aufnahmen (70) für Kontaktkörper (20) aufweist, welche benachbarte Kontaktkörper (20) gegeneinander in Längs- und/oder Querrichtung des Isolierkörpers (60) isolieren.

3. Verbindungselement nach Anspruch 1 oder 2, wobei Kontaktkörper (20) zu beiden Seiten (62, 64) des Isolierkörpers (60) angeordnet sind.

4. Verbindungselement nach Anspruch 1 und 2, wobei Kontaktkörper (20) einseitig bezogen auf eine Breitseite des Isolierkörpers (60) angeordnet sind und/oder abgestuft zueinander angeordnet sind.

5. Verbindungselement nach einem der vorhergehenden Ansprüche, wobei die Aufnahmen (70) für die Kontaktkörper (20) in einem Rastermaß entlang der Längserstreckung (L) angeordnet sind.

6. Verbindungselement nach einem der vorhergehenden Ansprüche, wobei der Isolierkörper (60) sich durch den Trägerkörper (50) erstreckt.

7. Verbindungselement nach einem der vorhergehenden Ansprüche, wobei der Isolierkörper (60) sich im Bereich einer Durchführung (58) für den oder die Kontaktkörper (20) verbreitert.

8. Verbindungselement nach einem der vorhergehenden Ansprüche, wobei der oder die Kontaktkörper (20) auf wenigstens einer Seite (54) des Trägerkörpers (50) über den Trägerkörper (50) und den Isolierkörper (60) überstehen.

9. Verbindungselement nach einem der vorhergehenden Ansprüche, wobei ein oder mehrere Kontaktkörper (20) ein gewinkeltes Profil mit wenigstens zwei Schenkeln (22, 24) aufweisen, wobei sich ein Schenkel (24) quer zum anderen Schenkel (22) erstreckt.

10. Verbindungselement nach einem der vorhergehenden Ansprüche, wobei der Trägerkörper (50) wenigstens eine Positioniereinrichtung (90) zur lokalen Positionierung des Verbindungselements (10) aufweist.

11. Verbindungselement nach Anspruch 10, wobei die Positioniereinrichtung (90) wenigstens an einem Ende mit dem Kontaktkörpers (20) fluchtet.

12. Verbindungselement nach einem der vorhergehenden Ansprüche, wobei der Kontaktkörper (20) aus einem Verbundmaterial gebildet ist.

13. Verbund aus einem Verbindungselement (10) nach einem der vorhergehenden Ansprüche und einem elektrischen Bauteil (100) in Form einer Leiterplatte (102).

14. Verbund nach Anspruch 13, wobei der eine Schenkel (24) des Kontaktkörpers (20) oder der Kontaktkörper (20) als elektrischer Kontakt für einen elektrischen Gegenkontakt (104) des elektrischen Bauteils (100) dient und mit diesem gefügt ist.

15. Elektrisches Gerät (110) mit einem Verbindungselement (10) nach einem der Ansprüche 1 bis 12 und/oder einem Verbund nach Anspruch 13 oder 14.
